# FASCICULE DE BREVET EUROPEEN

(11) **EP 2 535 453 B1**
(45) Date de publication et mention de la délivrance du brevet: **08.10.2014**
(21) Numéro de dépôt: 12171982.7
(22) Date de dépôt: 14.06.2012
(51) Int. Cl.: D06F 39/02, D06F 23/04, D06F 39/14

(54) **Machine à laver le linge à chargement du linge par le dessus comprenant un dispositif de distribution de détergent**
Waschmaschine mit Wäschebeladung von oben, die mit einer Vorrichtung zur Waschmittelverteilung ausgestattet ist
Top-loading laundry washing machine comprising a detergent dispensing device

(30) Priorité: 15.06.2011 FR 1101821; 15.06.2011 FR 1101820
(43) Date de publication de la demande: 19.12.2012
(73) Titulaire: FagorBrandt SAS, 92500 Rueil-Malmaison (FR)
(72) Inventeur: Pont, Hervé, 71680 VINZELLES (FR)

(56) Documents cités:
- EP-A1- 1 593 766
- FR-A1- 2 401 259
- US-A- 3 127 067
- US-A- 5 836 180
- US-A- 5 875 655

## Description

La présente invention concerne une machine à laver le linge à chargement du linge par le dessus comprenant un dispositif de distribution de détergent.

Elle s'applique plus particulièrement à la distribution de détergent sous forme de poudre, de liquide ou semi-liquide (du type gel) dans le domaine des machines à laver le linge domestiques.

Elle s'applique également à la distribution d'un ou de différents produits dans les phases de prélavage, de lavage et/ou de rinçage mises en oeuvre dans des machines à laver le linge domestiques.

La présente invention concerne la distribution automatique de détergent, pouvant être un ou plusieurs produits lessiviels et/ou un ou plusieurs additifs, dans une cuve de lavage d'une machine à laver le linge à chargement du linge par le dessus.

On connaît déjà le document EP 1 593 766 A1 qui décrit un compartiment d'un tiroir de distribution de produits de lavage pour une machine à laver, équipé d'un mécanisme rotatoire pour la distribution de chaque produit de lavage. La rotation se produit au moyen du poids de l'eau alimentée et accumulée dans un réceptacle de contrepoids connecté avec le compartiment, indépendamment du débit de la vanne d'alimentation de la machine à laver.

Ce compartiment comprend une poche pour l'accumulation d'un produit de lavage et une poche pour l'accumulation de l'eau de contrepoids. Ces deux poches sont séparées par une cloison commune. La position du centre de gravité du compartiment par rapport à l'axe de rotation dudit compartiment permet de maintenir le compartiment en équilibre de sorte que le produit de lavage introduit dans la poche d'accumulation d'un produit de lavage ne puisse faire basculer le compartiment en position de vidage. Au contraire, la présence de produit de lavage dans la poche d'accumulation d'un produit de lavage du compartiment renforce cet état.

Le remplissage en eau dans la poche d'accumulation de l'eau de contrepoids du compartiment fait contrepoids par rapport à la poche d'accumulation d'un produit de lavage de sorte à faire basculer le compartiment en position de vidage en modifiant la position de son centre de gravité.

Cependant, ce compartiment d'un tiroir de distribution de produits de lavage pour une machine à laver présente l'inconvénient de ménager une poche d'accumulation d'un produit de lavage dans le compartiment de volume important.

Par conséquent, l'encombrement d'un tel compartiment est volumineux.

En outre, lors de la rotation du compartiment, l'eau de contrepoids contenue dans la poche d'accumulation de l'eau de contrepoids se déverse instantanément et ne peut donc plus produire l'effet de contrepoids.

Par conséquent, faute de présence de l'eau de contrepoids dans la poche d'accumulation de l'eau de contrepoids, le compartiment retourne en position initiale. Si la durée de vidage de la poche d'accumulation de produit de lavage n'est pas suffisamment longue pour permettre un vidage complet de celle-ci, le compartiment revient en position initiale tout en contenant une partie du produit de lavage dans la poche d'accumulation de produit de lavage.

Par ailleurs, dans le cas où le produit de lavage est de la poudre, la poudre peut se gorger d'eau au moins en partie et devient plus lourde.

Par conséquent, le compartiment peut ne plus se retourner si l'eau de contrepoids dans la poche d'accumulation de l'eau de contrepoids n'exerce pas un couple suffisant par rapport à la masse de produit de lavage dans la poche d'accumulation de produit de lavage.

Par ailleurs, dans le cas où le produit de lavage adhère aux parois de la poche d'accumulation de produit de lavage et ne peut s'écouler lors de la rotation du compartiment en position de vidage, le compartiment revient en position initiale tout en contenant une partie du produit de lavage dans la poche d'accumulation de produit de lavage.

Le document US-A1-5875655 décrit une machine à laver le linge à chargement du linge par le dessus comprenant une carrosserie ayant une ouverture d'accès pouvant être fermée par une porte, ladite carrosserie enfermant une cuve de lavage ayant une ouverture, un tambour monté en rotation dans ladite cuve de lavage, un dispositif de distribution de détergent, ledit dispositif de distribution de détergent étant monté sur ladite ouverture d'accès de ladite carrosserie, et comprenant au moins un bac à détergent pouvant contenir une quantité de détergent, ledit au moins un bac à détergent étant monté en rotation dans ledit dispositif de distribution de détergent; ledit au moins un bac à détergent prenant au moins une première position où ledit au moins un bac à détergent est en position de remplissage de détergent, et une deuxième position où ledit au moins un bac à détergent est en position de vidage de détergent.

La présente invention a pour but de résoudre les inconvénients précités et de proposer une machine à laver à laver le linge à chargement du linge par le dessus comprenant un dispositif de distribution de détergent et permettant d'améliorer le vidage d'au moins un bac à détergent au moindre coût.

A cet effet, la présente invention vise une machine à laver le linge à chargement du linge par le dessus comprenant :
- une carrosserie ayant une ouverture d'accès pouvant être fermée par une porte, ladite carrosserie enfermant une cuve de lavage ayant une ouverture,
- un tambour monté en rotation dans ladite cuve de lavage,
- un dispositif de distribution de détergent, ledit dispositif de distribution de détergent étant monté sur ladite porte de fermeture de ladite ouverture d'accès de ladite carrosserie, ledit dispositif de distribution de détergent comprenant au moins un bac à détergent pouvant contenir une quantité de détergent,
- ledit au moins un bac à détergent étant monté en rotation dans ledit dispositif de distribution de détergent,
- ledit au moins un bac à détergent prenant au moins les positions suivantes :
   ∘ une première position où ledit au moins un bac à détergent est en position de remplissage de détergent,
   ∘ une deuxième position où ledit au moins un bac à détergent est en position de vidage de détergent.

Selon l'invention, suite à la rotation dudit au moins un bac à détergent depuis la première position de remplissage de détergent à la deuxième position de vidage de détergent dans ladite cuve de lavage, et lors de l'entraînement en rotation dudit tambour à une vitesse de satellisation de l'eau contenue dans ladite cuve de lavage, l'eau contenue dans ladite cuve de lavage est entraînée en direction d'au moins une ouverture dudit au moins un bac à détergent de sorte à nettoyer une zone de stockage de détergent dudit au moins un bac à détergent.

Ainsi, l'eau contenue dans la cuve de lavage est entraînée par la rotation du tambour en direction d'au moins une ouverture d'au moins un bac à détergent de sorte que l'eau entraînée le long de la surface intérieure de la cuve lavage entre dans une zone de stockage de détergent dudit au moins un bac à détergent pour nettoyer celle-ci et retirer des résidus de détergent restant suite à la rotation dudit au moins un bac à détergent depuis la première position de remplissage de détergent à la deuxième position de vidage de détergent dans la cuve de lavage.

De cette manière, le nettoyage de la zone de stockage de détergent dudit au moins un bac à détergent est assuré par la rotation dudit au moins un bac à détergent depuis la première position de remplissage de détergent à la deuxième position de vidage de détergent dans la cuve de lavage et par l'entraînement de l'eau contenue dans la cuve de lavage au moyen du tambour.

Dans un mode de réalisation, le nettoyage de la zone de stockage de détergent dudit au moins un bac à détergent est mis en oeuvre au cours d'une phase d'essorage d'un cycle de fonctionnement de la machine à laver le linge.

Selon une caractéristique préférée de l'invention, en position ouverte de ladite porte de fermeture de ladite ouverture d'accès de ladite carrosserie, ladite au moins une ouverture dudit au moins un bac à détergent est accessible dans la première position de remplissage de détergent de sorte à pouvoir remplir en détergent la zone de stockage de détergent dudit au moins un bac à détergent.

Ainsi, le remplissage en détergent de la zone de stockage de détergent dudit au moins un bac à détergent est réalisé suite à l'ouverture de la porte de fermeture de l'ouverture d'accès de la carrosserie et dans une position dudit au moins un bac à détergent distincte de celle de la position de vidage du détergent dans la cuve de lavage.

Pratiquement, ledit dispositif de distribution de détergent comprend au moins un dispositif déclencheur.

Selon une autre caractéristique préférée de l'invention, ledit au moins un bac à détergent prend la première position de remplissage de détergent suite à l'armement dudit au moins un dispositif déclencheur, et ledit au moins un bac à détergent prend la deuxième position de vidage de détergent suite à l'activation dudit au moins un dispositif déclencheur.

Ainsi, ledit au moins un bac à détergent prend la première position de remplissage de détergent lorsque ledit au moins un dispositif déclencheur est en position armée.

De cette manière, le remplissage en détergent de la zone de stockage de détergent dudit au moins un bac à détergent est réalisé suite à l'ouverture de la porte de fermeture de l'ouverture d'accès de la carrosserie et suite à l'armement dudit au moins un dispositif déclencheur.

En outre, ledit au moins un bac à détergent prend la deuxième position de vidage de détergent lorsque ledit au moins un dispositif déclencheur est en position déverrouillée.

De cette manière, le vidage du détergent de la zone de stockage de détergent dudit au moins un bac à détergent est réalisé suite au déverrouillage dudit au moins un dispositif déclencheur, et en particulier suite à la fermeture de la porte de fermeture de l'ouverture d'accès de la carrosserie et à une activation dudit au moins un dispositif déclencheur au cours d'un cycle de fonctionnement de la machine à laver le linge.

D'autres particularités et avantages apparaîtront encore dans la description ci-après.

Aux dessins annexés, donnés à titre d'exemples non limitatifs :
- la figure 1 est une vue schématique partielle illustrant une machine à laver le linge à chargement du linge par le dessus conforme à un mode de réalisation de l'invention ;
- les figures 2a, 2b et 2c sont des vues schématiques d'un dispositif de distribution de détergent conforme à un mode de réalisation de l'invention comprenant deux bacs de détergent et illustrant le déplacement des bacs de détergent depuis une première position de remplissage de détergent à une position de vidage de détergent ;
- la figure 3 est une vue schématique en perspective de derrière d'un dispositif de distribution de détergent conforme à un mode de réalisation de l'invention ;
- la figure 4 est une vue schématique en perspective et en coupe d'un dispositif de distribution de détergent conforme à un mode de réalisation de l'invention, où un dispositif déclencheur et un bac à détergent ont été ôtés ;
- les figures 5a à 5d sont des vues schématiques en coupe d'un dispositif de distribution de détergent conforme à un mode de réalisation de l'invention illustrant le déplacement d'un bac de détergent depuis une position armée d'au moins un dispositif déclencheur à une position déverrouillée dudit au moins un dispositif déclencheur ;
- les figures 6 et 7 illustrent deux bacs à détergent d'un dispositif de distribution de détergent conforme à un mode de réalisation de l'invention, où l'axe de rotation d'un premier bac à détergent est aligné avec l'axe de rotation d'un deuxième bac à détergent ;
- la figure 8 est une vue schématique en coupe d'un dispositif de distribution de détergent en vis-à-vis d'un tambour d'une machine à laver le linge à chargement du linge par le dessus selon un mode de réalisation de l'invention illustrant le nettoyage d'au moins un bac à détergent ;
- les figures 9a et 9b sont des vues schématiques en coupe d'un dispositif de distribution de détergent conforme à un mode de réalisation de l'invention illustrant respectivement le niveau maximum de remplissage en détergent poudre et en détergent liquide dans un bac à détergent pour la première position de remplissage de détergent du bac de détergent, dans le cas où une porte de machine à laver le linge à chargement par le dessus est en position ouverte puis en position fermée ;
- la figure 10 est une vue schématique de détail illustrant le maintien d'au moins un bac à détergent par un dispositif déclencheur selon un mode de réalisation d'un dispositif de distribution de détergent, où une lame d'un bras d'au moins un flotteur est en appui dans une encoche d'au moins un bac à détergent ;
- la figure 10a est une vue en coupe de la figure 10 ;
- la figure 11 est une vue schématique de détail illustrant le déverrouillage d'au moins un bac à détergent par un dispositif déclencheur selon un mode de réalisation d'un dispositif de distribution de détergent, où une lame d'un bras d'au moins un flotteur est libéré d'une encoche d'au moins un bac à détergent ; et
- la figure 11 a est une vue en coupe de la figure 11.

On va décrire tout d'abord une machine à laver le linge à chargement du linge par le dessus.

Cette machine à laver le linge peut être une machine à laver le linge à usage domestique ou une machine à laver et à sécher le linge à usage domestique.

On va décrire, en référence aux figures 1 et 2, une machine à laver le linge à chargement du linge par le dessus conforme à un mode de réalisation de l'invention.

De manière classique, la machine à laver le linge 1 comprend une carrosserie 2 adaptée à loger une cuve de lavage 3 dans laquelle est monté en rotation un tambour 24 destiné à contenir le linge.

La carrosserie 2 comporte dans ce mode de réalisation une ouverture d'accès 4 en partie supérieure permettant d'introduire et de retirer le linge dans le tambour 24.

Cette ouverture d'accès 4 peut être obturée lors du fonctionnement de la machine à laver le linge 1 par une porte 5 montée pivotante sur la carrosserie 2 de la machine à laver le linge 1.

La cuve de lavage 3 comprend une ouverture permettant le chargement et le déchargement du linge dans le tambour 24. Cette ouverture de la cuve de lavage 3 est disposée en vis-à-vis de l'ouverture d'accès 4 de la carrosserie 2.

L'eau d'au moins un bain de lavage et/ou de rinçage contenue dans la cuve de lavage 3 peut être chauffée par un moyen de chauffage (non représenté), tel que par exemple une résistance chauffante électrique.

La machine à laver le linge 1 comprend des moyens de commande (non représentés), et notamment au moins un microcontrôleur, permettant de dérouler des programmes de nettoyage prédéterminés.

Bien entendu, cette machine à laver le linge 1 comporte tous les organes nécessaires (non représentés) au fonctionnement et à l'exécution des cycles de lavage, de rinçage et d'essorage du linge.

Conformément à l'invention, cette machine à laver le linge 1 comporte un dispositif de distribution de détergent 6.

Dans ce mode de réalisation, le dispositif de distribution de détergent 6 est disposé contre la face interne de la porte 5, ladite face interne de la porte 5 étant en vis-à-vis du tambour 24 logé dans la cuve de lavage 3.

Ici et de manière nullement limitative, le dispositif de distribution de détergent 6 est un dispositif de distribution d'un ou plusieurs produits lessiviels et/ou d'un ou plusieurs additifs, tel que par exemple un assouplissant.

Le dispositif de distribution de détergent 6 est adapté à distribuer une quantité d'un ou plusieurs détergents utilisés lors d'une ou plusieurs phases d'un cycle de fonctionnement de la machine à laver 1.

On va décrire à présent, en référence aux figures 2 à 11, un dispositif de distribution de détergent conforme à un mode de réalisation de l'invention.

Le dispositif de distribution de détergent 6 d'une machine à laver le linge 1 comprend au moins un bac à détergent 7 pouvant contenir une quantité de détergent.

Bien entendu et de manière nullement limitative, le dispositif de distribution de détergent 6 peut comprendre un bac à détergent 7 ou une pluralité de bacs à détergent 7 en fonction du nombre de détergents et/ou de la quantité de détergent à distribuer.

Ledit au moins un bac à détergent 7 est monté en rotation dans le dispositif de distribution de détergent 6.

Ledit au moins un bac à détergent 7 prend au moins les positions suivantes :
∘ une première position où ledit au moins un bac à détergent 7 est en position de remplissage de détergent,
∘ une deuxième position où ledit au moins un bac à détergent 7 est en position de vidage de détergent.

Suite à la rotation dudit au moins un bac à détergent 7 depuis la première position de remplissage de détergent à la deuxième position de vidage de détergent dans la cuve de lavage 3, et lors de l'entraînement en rotation du tambour 24 à une vitesse de satellisation de l'eau contenue dans la cuve de lavage 3, l'eau contenue dans la cuve de lavage 3 est entraînée en direction d'au moins une ouverture 21 dudit au moins un bac à détergent 7 de sorte à nettoyer une zone de stockage de détergent dudit au moins un bac à détergent 7, tel qu'illustré à la figure 8.

Ainsi, l'eau contenue dans la cuve de lavage 3 est entraînée par la rotation du tambour 24 en direction d'au moins une ouverture 21 d'au moins un bac à détergent 7 de sorte que l'eau entraînée le long de la surface intérieure de la cuve lavage 3 entre dans une zone de stockage de détergent dudit au moins un bac à détergent 7 pour nettoyer celle-ci et retirer des résidus de détergent restant suite à la rotation dudit au moins un bac à détergent 7 depuis la première position de remplissage de détergent à la deuxième position de vidage de détergent dans la cuve de lavage 3.

De cette manière, le nettoyage de la zone de stockage de détergent dudit au moins un bac à détergent 7 est assuré par la rotation dudit au moins un bac à détergent 7 depuis la première position de remplissage de détergent à la deuxième position de vidage de détergent dans la cuve de lavage 3 et par l'entraînement de l'eau contenue dans la cuve de lavage 3 au moyen du tambour 24.

Avantageusement, ladite au moins une ouverture 21 dudit au moins un bac à détergent 7 est orientée en direction d'un jet d'eau engendré par la rotation du tambour 24 à l'intérieur de la cuve de lavage 3 lors de l'orientation dudit au moins un bac à détergent 7 dans la deuxième position de vidage de détergent au cours d'un cycle de fonctionnement mis en oeuvre par la machine à laver le linge 1.

Ainsi, le jet d'eau engendré par la rotation du tambour 24 à l'intérieur de la cuve de lavage 3 entre directement dans la zone de stockage de détergent dudit au moins un bac à détergent 7 au travers de ladite au moins une ouverture 21.

De cette manière, l'introduction du jet d'eau engendré par la rotation du tambour 24 à l'intérieur de la cuve de lavage 3 permet de créer une circulation d'eau à l'intérieur de la zone de stockage de détergent dudit au moins un bac à détergent 7 de sorte à retirer les résidus de détergent.

Le sens de circulation d'eau à l'intérieur de la zone de stockage de détergent dudit au moins un bac à détergent 7 peut être identique ou contraire au sens de rotation du tambour 24 en fonction de la forme la zone de stockage de détergent dudit au moins un bac à détergent 7.

Préférentiellement, le sens de circulation d'eau à l'intérieur de la zone de stockage de détergent dudit au moins un bac à détergent 7 est circulaire.

Dans un mode de réalisation, le nettoyage de la zone de stockage de détergent dudit au moins un bac à détergent 7 est mis en oeuvre au cours d'une phase d'essorage d'un cycle de fonctionnement de la machine à laver le linge 1.

Le dispositif de distribution de détergent 6 est monté sur la porte 5 de fermeture de l'ouverture d'accès 4 de la carrosserie 2 de la machine à laver le linge 1.

Ainsi, le déplacement dudit au moins un bac à détergent 7 du dispositif de distribution de détergent 6 de la première position de remplissage de détergent à la deuxième position de vidage de détergent, et inversement, peut être effectué lorsque la porte 5 de la carrosserie 2 de la machine à laver le linge 1 est en position ouverte.

Préférentiellement, en position ouverte de la porte 5 de fermeture de l'ouverture d'accès 4 de la carrosserie 2, ladite au moins une ouverture 21 dudit au moins un bac à détergent 7 est accessible dans la première position de remplissage de détergent de sorte à pouvoir remplir en détergent la zone de stockage de détergent dudit au moins un bac à détergent 7.

Ainsi, le remplissage en détergent de la zone de stockage de détergent dudit au moins un bac à détergent 7 est réalisé suite à l'ouverture de la porte 5 de fermeture de l'ouverture d'accès 4 de la carrosserie 2 et dans une position dudit au moins un bac à détergent 7 distincte de celle de la position de vidage du détergent dans la cuve de lavage 3.

De cette manière, le remplissage en détergent de la zone de stockage de détergent dudit au moins un bac à détergent 7 est réalisé uniquement dans la première position de remplissage de détergent, et en particulier lorsque la porte 5 de fermeture de l'ouverture d'accès 4 de la carrosserie 2 est en position ouverte.

La première position de remplissage de détergent dudit au moins un bac à détergent 7 correspond à l'orientation de ladite au moins une ouverture 21 dudit au moins un bac à détergent 7 vers le haut.

Par conséquent, le remplissage en détergent de la zone de stockage de détergent dudit au moins un bac à détergent 7 ne peut pas être réalisé dans la deuxième position de vidage de détergent, et en particulier même lorsque la porte 5 de fermeture de l'ouverture d'accès 4 de la carrosserie 2 est en position ouverte.

La première position dudit au moins un bac à détergent 7 correspond également à une position de maintien du détergent à l'intérieur de la zone de stockage de détergent lorsque la porte 5 de fermeture de l'ouverture d'accès 4 de la carrosserie 2 est en position fermée.

Ainsi, la première position dudit au moins un bac à détergent 7 permet de maintenir du détergent à l'intérieur de la zone de stockage de détergent en attendant le déplacement dudit au moins un bac à détergent 7 depuis la première position de remplissage de détergent à la deuxième position de vidage de détergent.

La deuxième position de vidage de détergent dudit au moins un bac à détergent 7 correspond à l'orientation de ladite au moins une ouverture 21 dudit au moins un bac à détergent 7 vers le bas lorsque la porte 5 de fermeture de l'ouverture d'accès 4 de la carrosserie 2 est en position ouverte et en position fermée.

La deuxième position de vidage de détergent dudit au moins un bac à détergent 7 permet de vider le détergent par gravité vers le tambour 24 de la machine à laver le linge 1 lorsque la porte 5 de fermeture de l'ouverture d'accès 4 de la carrosserie 2 est en position fermée.

Pratiquement, le dispositif de distribution de détergent 6 comprend au moins un dispositif déclencheur 9.

Préférentiellement, ledit au moins un bac à détergent 7 prend la première position de remplissage de détergent suite à l'armement dudit au moins un dispositif déclencheur 9, et ledit au moins un bac à détergent 7 prend la deuxième position de vidage de détergent suite à l'activation dudit au moins un dispositif déclencheur 9.

Ainsi, ledit au moins un bac à détergent 7 prend la première position de remplissage de détergent lorsque ledit au moins un dispositif déclencheur 9 est en position armée.

De cette manière, le remplissage en détergent de la zone de stockage de détergent dudit au moins un bac à détergent 7 est réalisé suite à l'ouverture de la porte 5 de fermeture de l'ouverture d'accès 4 de la carrosserie 2 et suite à l'armement dudit au moins un dispositif déclencheur 9.

En outre, ledit au moins un bac à détergent 7 prend la deuxième position de vidage de détergent lorsque ledit au moins un dispositif déclencheur 9 est en position déverrouillée.

De cette manière, le vidage du détergent de la zone de stockage de détergent dudit au moins un bac à détergent 7 est réalisé suite au déverrouillage dudit au moins un dispositif déclencheur 9, et en particulier suite à la fermeture de la porte 5 de fermeture de l'ouverture d'accès 4 de la carrosserie 2 et à une activation dudit au moins un dispositif déclencheur 9 au cours d'un cycle de fonctionnement de la machine à laver le linge 1.

Le dispositif de distribution de détergent 6 d'une machine à laver le linge 1 comprend au moins un réceptacle 8 pouvant contenir une quantité d'eau.

Bien entendu et de manière nullement limitative, le dispositif de distribution de détergent 6 peut comprendre un réceptacle 8 ou une pluralité de réceptacles 8 en fonction du nombre de bacs à détergent 7.

Ledit au moins un bac à détergent 7 est entraîné en rotation suite au remplissage en eau dudit au moins un réceptacle 8.

Préférentiellement, ledit au moins un dispositif déclencheur 9 est mis en mouvement au moyen du niveau d'eau atteint dans ledit au moins un réceptacle 8 de sorte à entraîner en rotation ledit au moins un bac à détergent 7 indépendamment de la quantité de détergent contenue dans ledit au moins un bac à détergent 7.

Ainsi, le dispositif de distribution de détergent 6 permet d'entraîner en rotation au moins un bac à détergent 7 par le remplissage en eau d'au moins un réceptacle 8 mettant en mouvement ledit au moins un dispositif déclencheur 9 quel que soit la quantité de détergent présente dans ledit au moins un bac à détergent 7.

De cette manière, le remplissage en eau dudit au moins un réceptacle 8 provoque un déplacement dudit au moins un dispositif déclencheur 9 dès le franchissement d'une valeur seuil de niveau d'eau de sorte à entraîner en rotation ledit au moins un bac à détergent 7 d'une position armée dudit au moins un dispositif déclencheur 9 à une position désarmée dudit au moins un dispositif déclencheur 9 sans prendre en considération la quantité de détergent contenue dans ledit au moins un bac à détergent 7.

Un tel dispositif de distribution de détergent 6 permet de garantir une distribution de détergent simple, fiable quel que soit la quantité de détergent et le type de détergent.

En outre, le dispositif de distribution de détergent 6 permet de garantir la distribution de détergent même en présence de variations de débit et de pression de l'eau alimentant ledit au moins un réceptacle 8 au moyen dudit au moins un dispositif déclencheur 9 se déclenchant dès le franchissement d'une valeur seuil de niveau d'eau dans ledit au moins un réceptacle 8.

Le dispositif de distribution de détergent 6 permet d'améliorer le fonctionnement de la distribution de détergent sous forme de poudre, de liquide ou semi-liquide, ou de tablette, d'augmenter la flexibilité dans la création des références de machines à laver en fonction du nombre de bacs à détergent installés dans le dispositif de distribution de détergent 6, et de réduire les coûts d'obtention de la fonction de distribution de détergent d'une machine à laver le linge 1.

Le dispositif de distribution de détergent 6 permet l'entraînement en rotation dudit au moins un bac à détergent 7 au moyen d'au moins un dispositif déclencheur 9 mis en mouvement par un niveau d'eau atteint dans au moins un réceptacle 8.

Ledit au moins un bac à détergent 7 est entraîné en rotation suite au remplissage en eau dudit au moins un réceptacle 8 au moyen dudit au moins un dispositif déclencheur 9.

Par ailleurs, le dispositif de distribution de détergent 6 permet de distribuer du détergent contenu dans un ou plusieurs bacs à détergent 7 pouvant être de profondeur réduite de sorte à faciliter l'évaporation de l'eau pouvant être contenue dans ceux-ci et donc d'éviter l'agglomération de détergent en poudre dans le fond de ceux-ci à cause de l'humidité.

Dans un mode de réalisation, un réceptacle 8 peut permettre l'entraînement en rotation d'un unique bac à détergent 7 au moyen d'un dispositif déclencheur 9.

Dans un autre mode de réalisation, une pluralité de réceptacles 8 peut permettre l'entraînement en rotation d'un bac à détergent 7 respectif au moyen d'un dispositif déclencheur 9.

Dans un autre mode de réalisation, un réceptacle 8 peut permettre l'entraînement en rotation de plusieurs bacs à détergent 7 au moyen d'un dispositif déclencheur 9.

De préférence, un bac à détergent 7 du dispositif de distribution de détergent 6 comprend une unique ouverture de remplissage et de vidage de détergent 21, tel qu'illustré aux figures 2, 4 et 5.

Bien entendu, le nombre d'ouvertures de remplissage et de vidage de détergent d'un bac à détergent n'est nullement limitatif.

Ici, chaque bac à détergent 7 du dispositif de distribution de détergent 6 comprend une unique poche pouvant contenir du détergent, tel qu'illustré aux figures 2, 4 et 5.

Bien entendu, le nombre de poches d'un bac à détergent n'est nullement limitatif.

Ici, un réceptacle 8 d'accumulation d'eau du dispositif de distribution de détergent 6 comprend une unique poche pouvant contenir de l'eau, tel qu'illustré aux figures 4 et 5.

Bien entendu, le nombre de poches d'un réceptacle d'accumulation d'eau n'est nullement limitatif et peut être de deux ou plus.

Ledit au moins un bac à détergent 7 est adapté à contenir un détergent sous forme de poudre, liquide ou semi-liquide, et éventuellement sous forme de tablette.

Ledit au moins un bac à détergent 7 est adapté à contenir une quantité de détergent usuelle pour un cycle de fonctionnement d'une machine à laver le linge.

Ledit au moins un bac à détergent 7 est rempli en détergent au travers d'une ouverture de remplissage et de vidage de détergent 21.

Avantageusement, ledit au moins un bac à détergent 7 est transparent de sorte à permettre de visualiser le niveau de remplissage en détergent dans ledit au moins un bac à détergent 7.

En outre, ledit au moins un bac à détergent 7 peut comprendre des indications de niveau de remplissage en détergent. Ces indications de niveau de remplissage en détergent peuvent être disposées sur la face interne et/ou sur la face externe dudit au moins un bac à détergent 7.

Dans un mode de réalisation, non illustré, ledit au moins un bac à détergent 7 est extractible du dispositif de distribution de détergent 6.

Ainsi, ledit au moins un bac à détergent 7 peut être aisément nettoyé en retirant celui-ci du dispositif de distribution de détergent 6.

Par ailleurs, la possibilité d'extraire le ou les bacs à détergent 7 du dispositif de distribution de détergent 6 permet de pouvoir les sécher de sorte à éviter l'agglomération de détergent en poudre dans le fond de ceux-ci à cause de l'humidité.

De préférence, l'extraction et la mise en place dudit au moins un bac à détergent 7 par rapport au dispositif de distribution de détergent 6 est réalisée en position désarmée dudit au moins un dispositif déclencheur 9.

En outre, l'extraction et la mise en place dudit au moins un bac à détergent 7 par rapport au dispositif de distribution de détergent 6 est réalisée dans la deuxième position de vidage de détergent dudit au moins un bac à détergent 7.

Dans le cas où ledit au moins un bac à détergent 7 est extractible, ledit au moins un bac à détergent 7 peut comprendre une surface plane (non représentée) au niveau de sa paroi de fond de sorte à être posé sur un plan.

Dans le cas où ledit au moins un bac à détergent 7 est extractible, ledit au moins un bac à détergent 7 peut comprendre une poignée (non représentée) de sorte à faciliter la préhension et la manipulation dudit au moins un bac à détergent 7.

Dans un mode de réalisation, tel qu'illustré aux figures 2 à 11, ledit au moins un bac à détergent 7 est fixé sur le dispositif de distribution de détergent 6.

Préférentiellement, le dispositif de distribution de détergent 6 comprend un enjoliveur 10. L'enjoliveur 10 comporte ledit au moins un réceptacle 8.

Ainsi, dans un tel dispositif de distribution de détergent 6 où ledit au moins un réceptacle 8 fait partie d'un enjoliveur 10, ledit au moins un réceptacle 8 est dissocié dudit au moins un bac à détergent 7.

De cette manière, l'enjoliveur 10 et ledit au moins un réceptacle 8 sont réalisés dans une même pièce, tel qu'illustré aux figures 3 à 5, de sorte à permettre le déplacement dudit au moins un dispositif déclencheur 9 par rapport à l'enjoliveur 10 dès que le niveau d'eau atteint dans ledit au moins un réceptacle 8 a atteint une valeur seuil de niveau d'eau.

Ici et de manière nullement limitative, ledit au moins un dispositif déclencheur 9 est disposé du côté de la face interne de l'enjoliveur 10 de sorte à être masqué et ledit au moins un bac à détergent 7, et en particulier ladite au moins une ouverture de remplissage et de vidage de détergent 21 dudit au moins un bac à détergent 7, est disposé du côté de la face externe de l'enjoliveur 10 de sorte à être accessible par l'utilisateur, tel qu'illustré aux figures 2 à 5.

Dans le cas où ledit au moins un réceptacle d'accumulation de l'eau 8 fait partie de l'enjoliveur 10, ledit au moins un réceptacle 8 est dissocié dudit au moins un bac à détergent 7 de sorte que ledit au moins un dispositif déclencheur 9 peut être masqué par l'enjoliveur 10 tandis que ledit au moins un bac à détergent 7 peut être visible et accessible par l'utilisateur.

Dans un mode de réalisation, l'enjoliveur 10 est réalisé en plusieurs éléments de sorte à faciliter l'assemblage de celui-ci sur le dispositif de distribution de détergent 6.

Bien entendu, le nombre d'éléments de l'enjoliveur n'est nullement limitatif, et peut être de un, deux ou plus.

Ledit au moins un dispositif déclencheur 9 comprend au moins un flotteur 18 disposé au moins en partie dans ledit au moins un réceptacle 8.

Ainsi, ledit au moins un flotteur 18 disposé en partie dans ledit au moins un réceptacle 8 permet de déclencher ledit au moins un bac à détergent 7 en fonction du niveau d'eau atteint dans ledit au moins un réceptacle 7.

De cette manière, ledit au moins un dispositif déclencheur 9 est actionné par un niveau d'eau atteint dans ledit au moins un réceptacle 8 exerçant une poussée sur ledit au moins un flotteur 18.

Avantageusement, ledit au moins un flotteur 18 comporte un axe de rotation 11, où ledit au moins un flotteur 18 est monté en rotation par rapport à l'enjoliveur 10 de sorte à permettre un déplacement dudit au moins un flotteur 18 dans ledit au moins un réceptacle 8.

Ainsi, le déplacement dudit au moins un flotteur 18 dans ledit au moins un réceptacle 8 est mis en oeuvre dans une direction prédéterminée au moyen de l'axe de rotation 11 dudit au moins un flotteur 18 coopérant avec l'enjoliveur 10 du dispositif de distribution de détergent 6.

Ici et de manière nullement limitative, chaque bac à détergent 7 est entraîné en rotation au moyen d'un unique flotteur 18 monté en rotation autour d'un axe de rotation 11 1 relié à l'enjoliveur 10 et disposé dans un réceptacle 8 de l'enjoliveur 10.

Préférentiellement, ledit au moins un flotteur 18 comprend au moins un bras 18a reliant un corps de flottaison 18b à l'axe de rotation 11.

Le corps de flottaison 18b dudit au moins un flotteur 18 peut être soit un corps creux, soit un corps d'une densité inférieure à celle de l'eau.

Bien entendu, la forme et le type de corps de flottaison dudit au moins un flotteur ne sont nullement limitatifs et peuvent être différents.

Le corps de flottaison 18b dudit au moins un flotteur 18 est disposé dans ledit au moins un réceptacle 8.

Ici, tel qu'illustré aux figures 3 à 5, l'axe de rotation 11 dudit au moins un flotteur 18 est disposé entre le corps de flottaison 18b dudit au moins un flotteur 18 et ledit au moins un bac à détergent 7.

Ici, tel qu'illustré à la figure 3, le dispositif de distribution de détergent 6 comprend un distributeur d'eau 17 générant au moins un jet d'eau d'alimentation en eau dudit au moins un réceptacle 8.

La quantité d'eau alimentée par le distributeur d'eau 17 et accumulée dans ledit au moins un réceptacle 8 permet de déclencher l'entraînement en rotation dudit au moins un bac à détergent 7 par ledit au moins un dispositif déclencheur 9 que lorsque le niveau d'eau atteint dans ledit au moins un réceptacle 8 est suffisant pour vaincre l'effort prédéterminé pour mettre en mouvement ledit au moins un dispositif déclencheur 9.

Dans un mode de réalisation, le distributeur d'eau 17 est un distributeur d'eau à jet direct, en particulier lorsque le dispositif de distribution de détergent 6 comprend un unique bac à détergent 7.

Dans un autre mode de réalisation, le distributeur d'eau 17 est un distributeur d'eau à deux jets directs, en particulier lorsque le dispositif de distribution de détergent 6 comprend deux bacs à détergent 7.

De cette manière, chaque jet direct alimente en eau un réceptacle 8 permettant de déclencher un dispositif déclencheur 9 de sorte à entraîner en rotation un bac à détergent 7.

Un distributeur d'eau à deux jets directs peut également être utilisé lorsque le dispositif de distribution de détergent 6 comprend un unique bac à détergent 7 et qu'une alimentation en eau directe de la cuve de lavage 3 est nécessaire pour mettre en oeuvre une phase de prélavage.

Dans un autre mode de réalisation, le distributeur d'eau 17 est un distributeur d'eau à jets croisés où les premier et second jets d'eau directs alimentent en eau respectivement un premier et un second réceptacle 8, et où le troisième jet d'eau obtenu par le croisement des premier et second jets d'eau alimente en eau un troisième réceptacle 8.

Les premier, second et troisième réceptacles 8 peuvent être destinés à déclencher l'entraînement en rotation d'un bac à détergent 7 au moyen d'un dispositif déclencheur 9 respectif.

L'alimentation et l'accumulation d'eau dans ledit au moins un réceptacle 8 permet de temporiser le déclenchement de l'entraînement en rotation dudit au moins un bac à détergent 7 par ledit au moins un dispositif déclencheur 9.

Ainsi, la mise en mouvement dudit au moins un dispositif déclencheur 9 ne peut être mise en oeuvre de manière intempestive.

De cette manière, un jet d'eau parasite provenant du distributeur d'eau 17, en particulier à jets croisés, ne peut pas mettre en mouvement ledit au moins un dispositif déclencheur 9 puisqu'un niveau d'eau prédéterminé doit être atteint dans ledit au moins un réceptacle 8.

En outre, le niveau d'eau prédéterminé à atteindre dans ledit au moins un réceptacle 8 peut permettre de prendre en considération les différences de débit d'eau des électrovannes alimentant le distributeur d'eau 17 à jets croisés pouvant engendrer une imprécision de la direction du troisième jet d'eau formé par les deux premiers jets d'eau directs.

Un distributeur d'eau à jets croisés peut également être utilisé lorsque le dispositif de distribution de détergent 6 comprend deux bacs à détergent 7 et qu'une alimentation en eau directe de la cuve de lavage 3 est nécessaire pour mettre en oeuvre une phase de prélavage, où l'alimentation en eau directe de la cuve de lavage 3 est mise en oeuvre par le troisième jet d'eau obtenu par le croisement des premier et second jets d'eau.

Bien entendu, le type de distributeur d'eau n'est nullement limitatif et peut être différent, et en particulier à buse rotative.

Avantageusement, ledit au moins un réceptacle 8 comprend au moins une ouverture d'évacuation d'eau 19.

Ainsi, suite à l'alimentation en eau dudit au moins un réceptacle 8, l'eau accumulée dans ledit au moins un réceptacle 8 se vide au moyen de ladite au moins une ouverture d'évacuation d'eau 19 ménagée dans ledit au moins un réceptacle 8. Le vidage dudit au moins un réceptacle 8 peut ainsi être réalisé lentement, que ledit au moins un dispositif déclencheur 9 soit mis en mouvement ou non.

Le débit d'eau minimum d'alimentation en eau dudit au moins un réceptacle 8 doit tenir compte de la fuite d'eau générée par ladite au moins une ouverture d'évacuation d'eau 19 qui augmente en fonction de la colonne d'eau présente dans ledit au moins un réceptacle 8.

La fuite d'eau générée par ladite au moins une ouverture d'évacuation d'eau 19 est prédéterminée de sorte à permettre l'accumulation d'eau dans ledit au moins un réceptacle 8 lors de l'alimentation en eau de ce dernier, même lorsque le débit d'eau d'alimentation en eau dudit au moins un réceptacle 8 est faible.

Ainsi, ledit au moins un dispositif déclencheur 9 est mis en mouvement, puis entraîne ledit au moins un bac à détergent 7 dès que le niveau d'eau atteint dans ledit au moins un réceptacle 8 dépasse une valeur seuil de niveau d'eau.

Ici, tel qu'illustré aux figures 2a à 2c et 5a à 5d, une ouverture d'évacuation d'eau 19 est ménagée dans la paroi de fond d'un réceptacle 8.

Dans un mode de réalisation, tel qu'illustré aux figures 2a à 2c et 5a à 5d, ladite au moins une ouverture d'évacuation d'eau 19 dudit au moins un réceptacle 8 est ménagée dans une paroi frontale de l'enjoliveur 10.

Ainsi, ladite au moins une ouverture d'évacuation d'eau 19 dudit au moins un réceptacle 8 ménagée dans l'enjoliveur 10 permet d'évacuer l'eau contenue dans ledit au moins un réceptacle 8, et par conséquent de l'enjoliveur 10, lors de l'alimentation en eau dudit au moins un réceptacle 8 et de la vidange de celui-ci.

De préférence, ladite au moins une ouverture d'évacuation d'eau 19 dudit au moins un réceptacle 8 est ménagée au niveau du point bas de l'enjoliveur 10 lorsque le dispositif de distribution de détergent 6 est dans une position de distribution de détergent dans la cuve de lavage 3, et en particulier, dans une machine à laver le linge à chargement du linge par le dessus, lorsque la porte 5 est en position fermée.

Préférentiellement, ledit au moins un dispositif déclencheur 9 comprend également :
- un élément d'entraînement 12 couplé audit au moins un bac à détergent 7, monté en rotation autour d'un axe de rotation 13 dudit au moins un bac à détergent 7 et coopérant avec ledit au moins un flotteur 18 ;
- un ressort 14 fixé d'une part audit au moins un flotteur 18 et d'autre part à l'élément d'entraînement 12 ;
- de sorte à entraîner en rotation ledit au moins un bac à détergent 7 suite au déplacement dudit au moins un flotteur 18 par le niveau d'eau atteint dans ledit au moins un réceptacle 8.

Ainsi, la force exercée par ledit au moins un flotteur 18 en fonction du niveau d'eau atteint dans au moins un réceptacle permet d'équilibrer la force de traction d'un ressort 14 et libère en rotation l'ensemble formé par l'élément d'entraînement 12 et ledit au moins un bac à détergent 7.

Ledit au moins un flotteur 18 dudit au moins un dispositif déclencheur 9 est mis en mouvement au moyen du niveau d'eau atteint dans ledit au moins un réceptacle 8 de sorte à libérer l'élément d'entraînement 12 puis à entraîner en rotation ledit au moins un bac à détergent 7 par le ressort 14.

L'entraînement en rotation dudit au moins un bac à détergent 7 est provoqué par le ressort 14 relié d'une part audit au moins un flotteur 18 et d'autre part à l'élément d'entraînement 12, suite au déplacement dudit au moins un flotteur 18 par le niveau d'eau atteint dans ledit au moins un réceptacle 8 et au déverrouillage du bras 18a dudit au moins un flotteur 18 par rapport audit au moins un bac à détergent 7.

La traction du ressort 14 permet d'entraîner en rotation ledit au moins un bac à détergent 7 depuis une position armée dudit au moins un dispositif déclencheur 9 jusqu'à une position désarmée dudit au moins un dispositif déclencheur 9.

Dès que le bras 18a dudit au moins un flotteur 18 est libéré par rapport audit au moins un bac à détergent 7, ledit au moins un bac à détergent 7 est entraîné en rotation autour de son axe de rotation 13 par le ressort 14.

Ici, l'axe de rotation 13 est commun audit au moins un bac à détergent 7 et à l'élément d'entraînement 12. Ledit au moins un bac à détergent 7 et l'élément d'entraînement 12 sont solidaires de sorte à être entraînés en rotation ensemble autour de l'axe de rotation 13 par le ressort 14.

Dans le cas où une interruption de l'alimentation en eau dudit au moins un réceptacle 8 intervient suite au déclenchement de l'élément d'entraînement 12 couplé audit au moins un bac à détergent 7, ledit au moins un bac à détergent 7 est entraîné en rotation jusqu'à une position désarmée dudit au moins un dispositif déclencheur 9 par le ressort 14 sans pouvoir retourner ledit au moins un bac à détergent 7 en position initiale par la quantité d'eau accumulée dans ledit au moins un réceptacle 8.

Avantageusement, le ressort 14 est fixé au niveau de l'axe de rotation 11 dudit au moins un flotteur 18.

Ainsi, le ressort 14 permet d'entraîner en rotation ledit au moins un bac à détergent 7 autour de son axe de rotation 13 depuis une position armée dudit au moins un dispositif déclencheur 9 vers une position désarmée dudit au moins un dispositif déclencheur 9.

Le ressort 14 peut également permettre de pousser ledit au moins un flotteur 18 en direction de la paroi de fond 10a dudit au moins un réceptacle 8.

Ici, le ressort 14 est une lame ressort.

Bien entendu, le type de ressort n'est nullement limitatif et peut être différent.

Dans le mode de réalisation illustré à la figure 4, le ressort 14 est également fixé au niveau de l'axe de rotation 13 dudit au moins un bac à détergent 7 de sorte à entraîner en rotation l'élément d'entraînement 12 et ledit au moins un bac à détergent 7.

Préférentiellement, l'élément d'entraînement 12 est mis en mouvement suite au dépassement du point d'équilibre entre la force de traction du ressort 14, où le ressort 14 exerce un couple par rapport à l'axe de rotation 11 dudit au moins un flotteur 18, et la force exercée par le niveau d'eau atteint dans ledit au moins un réceptacle 8 sur ledit au moins un flotteur 18 tout en tenant compte des frottements de contact entre le bras 18a dudit au moins un flotteur 18 et ledit au moins un bac à détergent 7 dus à la traction du ressort 14 sur ledit élément d'entraînement 12.

Avantageusement, le bras 18a dudit au moins un flotteur 18 comprend une lame 20 coopérant avec une encoche 15 dudit au moins un bac à détergent 7 de sorte à retenir ledit au moins un bac à détergent 7 dans la première position de remplissage en détergent, tel qu'illustré aux figures 5a, 10 et 10a.

Dans un dispositif de distribution de détergent 6 tel qu'illustré aux figures 2 à 11, le couple exercé par la poussée du niveau d'eau sur ledit au moins un flotteur 18 doit être supérieur à celui exercé par le ressort 14 relié à l'élément d'entraînement 12 ajouté aux forces de frottement du bras 18a dudit au moins un flotteur 18 sur ledit au moins un bac à détergent 7, tout en tenant compte du couple pouvant être exercé par ledit au moins un flotteur 18.

La figure 9a illustre le niveau de détergent liquide maximum par la ligne en traits pointillés et le niveau de détergent en poudre maximum en trait plein à l'intérieur d'un bac à détergent 7 lorsque le bac à détergent 7 est dans la première position de remplissage de détergent du bac de détergent, et dans le cas où la porte 5 de fermeture de l'ouverture d'accès 4 de la carrosserie 2 est en position ouverte.

La figure 9b illustre le niveau de détergent liquide maximum par la ligne en traits pointillés et le niveau de détergent en poudre maximum en trait plein à l'intérieur d'un bac à détergent 7 lorsque le bac à détergent 7 est dans la première position de remplissage de détergent du bac de détergent, et dans le cas où la porte 5 de fermeture de l'ouverture d'accès 4 de la carrosserie 2 est en position fermée.

Dans le cas d'utilisation de détergent liquide, le niveau de remplissage maximum à l'intérieur dudit au moins un bac à détergent 7 correspond au rebord de ladite au moins une ouverture 21 de remplissage et de vidage de détergent lorsque la porte 5 de fermeture de l'ouverture d'accès 4 de la carrosserie 2 est en position fermée.

Dans le cas d'utilisation de détergent en poudre, le niveau de remplissage maximum à l'intérieur dudit au moins un bac à détergent 7 peut être différent puisque le comportement du détergent en poudre est différent du détergent liquide.

Le détergent en poudre présente des propriétés empêchant l'écoulement de celui-ci lors du basculement de la porte 5 depuis une position ouverte à une position fermée, communément appelé phénomène de talus. Lors du basculement de la porte 5 depuis une position ouverte à une position fermée, le détergent en poudre ne suit pas l'angle d'inclinaison de la porte 5 comme le détergent liquide mais forme un angle par rapport à un plan horizontal, pouvant être compris entre 30° et 45°.

Ainsi, dans le cas d'utilisation de détergent en poudre, le niveau de remplissage maximum à l'intérieur dudit au moins un bac à détergent 7 peut dépasser le rebord de ladite au moins une ouverture 21 de remplissage et de vidage de détergent lorsque la porte 5 de fermeture de l'ouverture d'accès 4 de la carrosserie 2 est en position fermée.

De cette manière, la zone de stockage de détergent dudit au moins un bac à détergent 7 peut être limitée puisque la quantité de détergent en poudre introduite dans ledit au moins un bac à détergent 7 peut être supérieure à celle de détergent liquide grâce au phénomène de talus se produisant lors du basculement de la porte 5 depuis une position ouverte à une position fermée, tout en respectant les préconisations de dosage de détergent par les fabricants de détergent précisant une quantité de détergent en poudre généralement supérieure à celle de détergent liquide pour une même utilisation.

On va décrire à présent, en particulier en référence aux figures 5a à 5d, un procédé de fonctionnement d'un dispositif de distribution de détergent conforme à l'invention.

Le procédé de fonctionnement du dispositif de distribution de détergent 6 comprend une étape de remplissage en détergent dudit au moins un bac à détergent 7.

La position de remplissage en détergent dudit au moins un bac à détergent 7 est la première position de ce dernier où ledit au moins un dispositif déclencheur 9 est armé, c'est-à-dire la position prise par ledit au moins un bac à détergent 7 suite au déplacement dudit au moins un bac à détergent 7 par l'utilisateur depuis la deuxième position de vidage de détergent à la première position de remplissage de détergent.

Dans un mode de réalisation où le dispositif de distribution de détergent 6 comprend une pluralité de bacs à détergent 7 et que l'utilisateur ne souhaite pas utiliser au moins un des bacs à détergent 7, ledit bac à détergent 7 peut être laissé dans la deuxième position dite de vidage de détergent. La position du flotteur 18 associé au bac à détergent 7 non utilisé pourra être modifiée suite au remplissage et à l'accumulation d'eau dans le réceptacle 8 respectif sans engendrer aucune conséquence sur les autres éléments du dispositif de distribution de détergent 6.

Le procédé de fonctionnement du dispositif de distribution de détergent 6 comprend une étape d'initialisation dudit au moins un bac à détergent 7 en position de remplissage de détergent.

Ledit au moins un bac à détergent 7 est initialisé en position de remplissage de détergent en entraînant en rotation ledit au moins un bac à détergent 7 de sorte à armer ledit au moins un dispositif déclencheur 9.

L'armement dudit au moins un dispositif déclencheur 9 est réalisé en entraînant en rotation ledit au moins un bac à détergent, et ainsi l'élément d'entraînement 12, autour de l'axe de rotation 13 jusqu'à la première position de remplissage de détergent dudit au moins un bac à détergent 7.

Cette étape d'initialisation dudit au moins un bac à détergent 7 en position de remplissage de détergent est à mettre en oeuvre systématiquement suite à la mise en oeuvre d'un cycle de fonctionnement de la machine à laver le linge 1.

Dans le cas où ledit au moins un bac à détergent 7 est extractible et où ledit au moins un bac à détergent 7 est en position de vidage de détergent, celui-ci peut être remis en position sur le dispositif de distribution de détergent 6 si celui-ci avait été retiré pour le cycle de fonctionnement de la machine à laver le linge 1 précédent, soit retiré du dispositif de distribution de détergent 6, en particulier pour être nettoyé à l'extérieur de la machine à laver le linge 1, puisque ledit au moins un dispositif déclencheur 9 est désarmé.

Dans le cas où ledit au moins un bac à détergent 7 est extractible, l'élément d'entraînement 12 et le bac à détergent 7 associés peuvent être réalisés dans des pièces distinctes de sorte que le bac à détergent 7 soit extractible et que l'élément d'entraînement 12 soit fixé sur l'axe de rotation 13 et libre en rotation par rapport à l'enjoliveur 10.

Cette étape d'initialisation dudit au moins un bac à détergent 7 est mise en oeuvre en déplaçant manuellement ledit au moins un bac à détergent 7 autour de son axe de rotation 13.

Le déplacement dudit au moins un bac à détergent 7 depuis la deuxième position de vidage de détergent à la première position de remplissage de détergent peut être mise en oeuvre en tournant ledit au moins un bac de détergent 7 autour de son axe de rotation 13 au moyen d'une languette 16 ménagée sur le rebord de ladite au moins une ouverture 21 de remplissage et de vidage de détergent dudit au moins un bac à détergent 7.

Ici, ledit au moins un bac à détergent 7 tourne d'un angle de l'ordre de 135° autour de son axe de rotation 13 lors du déplacement de celui-ci depuis la deuxième position de vidage de détergent à la première position de remplissage de détergent, et inversement.

Bien entendu, la valeur de l'angle de rotation dudit au moins un bac à détergent autour de son axe de rotation lors du déplacement de celui-ci depuis la deuxième position de vidage de détergent à la première position de remplissage de détergent, et inversement, n'est nullement limitative et peut être différente.

Le réarmement dudit au moins un dispositif déclencheur 9 est mis en oeuvre par la mise en appui d'une lame 20 du bras 18a dudit au moins un flotteur 18 dans une encoche 15 dudit au moins un bac à détergent 7 grâce à la force exercée par le ressort 14, tel qu'illustré par les figures 10 et 10a.

La mise en appui de la lame 20 du bras 18a dudit au moins un flotteur 18 dans l'encoche 15 dudit au moins un bac à détergent 7 remplit une fixation par encliquetage élastique. La déformation élastique de lame 20 du bras 18a dudit au moins un flotteur 18 permet de réaliser cette fixation par encliquetage élastique.

En outre, ledit au moins un flotteur 18 du dispositif déclencheur 9 est maintenu dans la première position de remplissage de détergent dudit au moins un bac à détergent 7 au moyen de la force de poussée exercée par le ressort 14.

Le ressort 14 met en appui d'une part ledit au moins un flotteur 18, et en particulier un bras 18a dudit au moins un flotteur 18, sur ledit au moins un bac à détergent 7 de sorte à maintenir ledit au moins un dispositif déclencheur 9 en position armée, lors du déplacement dudit au moins un bac à détergent 7 depuis une deuxième position de vidage de détergent à une première position de remplissage de détergent. Et le ressort 14 entraîne en rotation d'autre part ledit au moins un bac à détergent 7 par l'intermédiaire de l'élément d'entraînement 12 depuis une position armée à une position désarmée dudit au moins un dispositif déclencheur 9, lors du déplacement dudit au moins un bac à détergent 7 depuis une première position de remplissage de détergent à une deuxième position de vidage de détergent.

Suite à l'entraînement en rotation dudit au moins un bac à détergent 7 depuis une deuxième position de vidage de détergent jusqu'à une première position de remplissage de détergent, éventuellement suite à la remise en place dudit au moins un bac à détergent 7 sur le dispositif de distribution de détergent 6 lorsque ledit au moins un bac à détergent 7 est extractible, et après le remplissage en détergent dudit au moins un bac à détergent 7 du dispositif de distribution de détergent 6, la porte 5 de la carrosserie 2 de la machine à laver le linge 1 peut être déplacée depuis une position ouverte à une position fermée.

Ledit au moins un dispositif déclencheur 9 du dispositif de distribution de détergent 6 permet de garantir le maintien dudit au moins un bac à détergent 7 en position de remplissage de détergent suite à la fermeture de la porte 5 de la carrosserie 2 de la machine à laver le linge 1, même lorsque cette dernière est fermée brutalement ou lorsque la machine à laver le linge 1 est mise en fonctionnement et engendre des vibrations.

Dans un mode de réalisation, le déplacement d'un premier bac à détergent 7, en particulier destiné à contenir un produit lessiviel, autour de son axe de rotation 13 depuis la deuxième position de vidage de détergent à la première position de remplissage de détergent entraîne le déplacement d'un deuxième bac à détergent 7, en particulier destiné à contenir un produit assouplissant, autour de son axe de rotation 13 depuis la deuxième position de vidage de détergent à la première position de remplissage de détergent.

Ainsi, les deux bacs à détergent 7 sont déplacés simultanément depuis la deuxième position de vidage de détergent à la première position de remplissage de détergent.

Les deux bacs à détergent 7 comprennent respectivement une butée 23 ménagée sur la face externe du bac à détergent 7 de sorte que ces butées 23 coopèrent ensemble pour déplacer simultanément les deux bacs à détergent 7 depuis la deuxième position de vidage de détergent à la première position de remplissage de détergent, tel qu'illustré aux figures 6 et 7.

Le déplacement simultané des deux bacs à détergent 7 depuis la deuxième position de vidage de détergent à la première position de remplissage de détergent peut être mis en oeuvre puisque le premier bac à détergent 7 destiné à contenir un produit lessiviel est entraîné en rotation systématiquement avant le deuxième bac à détergent 7 destiné à contenir un produit assouplissant au cours de la mise en oeuvre d'un cycle de fonctionnement par la machine à laver le linge 1.

Dans le cas où l'utilisateur souhaite déplacer ledit au moins un bac à détergent 7 depuis la première position de remplissage de détergent à la deuxième position de vidage de détergent, une pression sur ledit au moins un bac à détergent 7 est à réaliser de sorte à déverrouiller la lame 20 du bras 18a dudit au moins un flotteur 18 par rapport à l'encoche 15 dudit au moins un bac à détergent 7, tel qu'illustré par les figures 11 et 11a.

Ainsi, l'encoche 15 dudit au moins un bac à détergent 7 glisse le long de la lame 20 du bras 18a dudit au moins un flotteur 18 de sorte à déverrouiller la fixation par encliquetage élastique.

Le procédé de fonctionnement du dispositif de distribution de détergent 6 comprend une étape de fermeture de la porte 5 de la carrosserie 2 de la machine à laver le linge 1.

Suite à la fermeture de la porte 5 de la carrosserie 2 de la machine à laver le linge 1, le dispositif de distribution de détergent 6 est disposé au-dessus du tambour 24 logé à l'intérieur de la cuve de lavage 3 de la machine à laver le linge 1.

De cette manière, la quantité d'au moins une dose de détergent contenue dans au moins un bac à détergent 7 du dispositif de distribution de détergent 6 est distribuée en direction du tambour 24, et en particulier de la charge de linge, au moyen dudit au moins un dispositif déclencheur 9 activé par ledit au moins un réceptacle 8 alimenté avec une quantité d'eau.

Suite à la fermeture de la porte 5 de la carrosserie 2 de la machine à laver le linge 1, ledit au moins un bac à détergent 7 du dispositif de distribution de détergent 6 est réorienté d'un angle de l'ordre de 90°à 110°.

Cette réorientation dudit au moins un bac à détergent 7 est due au déplacement de la porte 5 de la carrosserie 2 de la machine à laver le linge 1 d'une position sensiblement verticale à une position sensiblement horizontale.

La figure 5a illustre le dispositif de distribution de détergent 6 où ladite au moins une ouverture 21 dudit au moins un bac à détergent 7 est dans la première position et où la porte 5 de fermeture de l'ouverture d'accès 4 de la carrosserie 2 est en position fermée. Le dispositif déclencheur 9 du dispositif de distribution de détergent 6 est ainsi armé suite à l'étape d'initialisation dudit au moins un bac à détergent 7.

Le procédé de fonctionnement du dispositif de distribution de détergent 6 comprend ensuite une étape de remplissage et d'accumulation d'eau dudit au moins un réceptacle 8.

Dans un mode de réalisation préféré, l'étape de remplissage et d'accumulation d'eau dudit au moins un réceptacle 8 est mise en oeuvre au moyen d'un distributeur d'eau 17.

Le distributeur d'eau 17 envoie au moins un jet d'eau en direction dudit au moins un réceptacle 8.

Le procédé de fonctionnement du dispositif de distribution de détergent 6 comprend une étape, dès que le niveau d'eau dans ledit au moins un réceptacle 8 atteint une valeur seuil de niveau d'eau, de mise en mouvement dudit au moins un flotteur 18 par le niveau d'eau atteint dans ledit au moins un réceptacle 8 de sorte à déclencher ledit au moins un dispositif déclencheur 9 depuis une position armée jusqu'à une position désarmée, tel qu'illustré à la figure 5b.

Lors de l'étape de mise en mouvement dudit au moins un flotteur 18 par le niveau d'eau atteint dans ledit au moins un réceptacle 8, la lame 20 du bras 18a dudit au moins un flotteur 18 s'escamote par rapport à l'encoche 15 dudit au moins un bac à détergent 7, tel qu'illustré par les figures 11 et 11a.

Puis, le procédé de fonctionnement du dispositif de distribution de détergent 6 comprend une étape de déverrouillage du bras 18a dudit au moins un flotteur 18 de sorte à entraîner en rotation ledit au moins un bac à détergent 7 au moyen du ressort 14 et de l'élément d'entraînement 12, tel qu'illustré à la figure 5c.

L'élément d'entraînement 12 et ledit au moins un bac à détergent 7 sont entraînés en rotation par le ressort 14 relié d'une part à l'axe de rotation 11 dudit au moins un flotteur 18, de manière solidaire, et d'autre part à l'axe de rotation 13 dudit au moins un bac à détergent 7.

Ainsi, ledit au moins un bac à détergent 7 est retourné en position de vidage de détergent de sorte à évacuer le détergent.

L'ouverture de remplissage et de vidage de détergent 21 dudit au moins un bac à détergent 7 ayant servie au remplissage en détergent est à présent retournée de sorte à ce que le détergent s'écoule par gravité.

Le retournement dudit au moins un bac à détergent 7 favorise le vidage de ce dernier de sorte à éviter l'agglomération de détergent, en particulier en poudre, dans le fond de ceux-ci à cause de l'humidité.

Le dispositif de distribution de détergent 6 comprend une butée d'arrêt dudit au moins un bac à détergent 7 en position de vidage de détergent.

Dans un mode de réalisation, tel qu'illustré aux figures 5c et 5d, la butée d'arrêt dudit au moins un bac à détergent 7 en position de vidage de détergent peut être réalisée par un appui d'une languette 22 dudit au moins un bac à détergent 7 sur une nervure de l'enjoliveur 10.

L'entraînement en rotation dudit au moins un bac à détergent 7 est commandé par les moyens de commande de la machine à laver le linge 1, notamment un microcontrôleur, autorisant ou non l'alimentation en eau dudit au moins un réceptacle 8 en fonction du cycle de fonctionnement sélectionné de la machine à laver le linge 1.

Ainsi, la quantité d'au moins un détergent nécessaire à un cycle de fonctionnement de la machine à laver le linge 1 est déversée dans la cuve de lavage 3 à un instant prédéterminé et commandé par les moyens de commande de la machine à laver le linge 1.

Avantageusement, suite à l'alimentation en eau dudit au moins un réceptacle 8, l'eau accumulée dans ledit au moins un réceptacle 8 se vide au moyen de ladite au moins une ouverture d'évacuation d'eau 19 ménagée dans ledit au moins un réceptacle 8.

Ainsi, l'eau accumulée dans ledit au moins un réceptacle 8 se vide au moyen de ladite au moins une ouverture d'évacuation d'eau 19 en direction de la cuve de lavage 3 au cours du cycle de fonctionnement de la machine à laver le linge 1 et n'est donc pas déversée sur le tambour 24 logé à l'intérieur de la cuve de lavage 3 lors de l'ouverture de la porte 5 de la carrosserie de la machine à laver le linge 1.

De cette manière, le linge contenu dans le tambour 24 ne peut être mouillé par l'eau accumulée dans ledit au moins un réceptacle 8 suite à la dernière phase du cycle de fonctionnement de la machine à laver le linge 1, ladite dernière phase étant généralement une phase d'essorage du linge, lors de l'ouverture de la porte 5 de la carrosserie 2 de la machine à laver le linge 1.

La figure 5d illustre le dispositif de distribution de détergent 6 où ledit au moins un flotteur 18 du dispositif déclencheur 9 est retourné en position initiale suite à l'évacuation de l'eau contenue dans ledit au moins un réceptacle 8 au moyen de ladite au moins une ouverture d'évacuation d'eau 19.

Dans le mode de réalisation tel qu'illustré aux figures 2a à 2c et 5d, l'eau évacuée dudit au moins un réceptacle 8 au moyen de ladite au moins une ouverture d'évacuation d'eau 19 est également évacuée de l'enjoliveur 10 en direction de la cuve de lavage 3 puisque la paroi comprenant ladite au moins une ouverture d'évacuation d'eau 19 est une paroi commune dudit au moins un réceptacle 8 et de l'enjoliveur 10.

Suite à la rotation dudit au moins un bac à détergent 7 depuis la première position de remplissage de détergent à la deuxième position de vidage de détergent dans la cuve de lavage 3, et lors de l'entraînement en rotation du tambour 24 à une vitesse de satellisation de l'eau contenue dans la cuve de lavage 3, l'eau contenue dans la cuve de lavage 3 est entraînée en direction d'au moins une ouverture 21 dudit au moins un bac à détergent 7 de sorte à nettoyer une zone de stockage de détergent dudit au moins un bac à détergent 7.

L'entraînement en rotation du tambour 24 à l'intérieur de la cuve de lavage 3 génère une projection d'eau dans un mouvement tangentiel au tambour 24 de sorte à introduire de l'eau au travers de ladite au moins une ouverture 21 dudit au moins un bac à détergent 7, tel qu'illustré à la figure 8.

Le nettoyage dudit au moins un bac à détergent 7 est assuré par la position retournée dudit au moins un bac à détergent 7, c'est-à-dire dans la deuxième position de vidage de détergent, où ladite au moins une ouverture 21 dudit au moins un bac à détergent est orientée vers le bas, et par l'injection d'eau engendrée par l'entraînement en rotation du tambour 24 à l'intérieur de la cuve de lavage 3.

La deuxième position de vidage de détergent dudit au moins un bac à détergent est une position stable de celui-ci qui est garantie par le dispositif déclencheur 9.

Grâce à la présente invention, l'eau contenue dans la cuve de lavage est entraînée par la rotation du tambour en direction d'au moins une ouverture d'au moins un bac à détergent de sorte que l'eau entraînée le long de la surface intérieure de la cuve lavage entre dans une zone de stockage de détergent dudit au moins un bac à détergent pour nettoyer celle-ci et retirer des résidus de détergent restant suite à la rotation dudit au moins un bac à détergent depuis la première position de remplissage de détergent à la deuxième position de vidage de détergent dans la cuve de lavage.

De cette manière, le nettoyage de la zone de stockage de détergent dudit au moins un bac à détergent est assuré par la rotation dudit au moins un bac à détergent depuis la première position de remplissage de détergent à la deuxième position de vidage de détergent dans la cuve de lavage et par l'entraînement de l'eau contenue dans la cuve de lavage au moyen du tambour.

Bien entendu, de nombreuses modifications peuvent être apportées aux modes de réalisation décrits précédemment sans sortir du cadre de l'invention.

Ainsi, la machine à laver peut être une machine à laver le linge ou une machine à laver et à sécher le linge.

## Revendications

1. Machine à laver le linge à chargement du linge par le dessus (1) comprenant :
- une carrosserie (2) ayant une ouverture d'accès (4) pouvant être fermée par une porte (5), ladite carrosserie (2) enfermant une cuve de lavage (3) ayant une ouverture,
- un tambour (24) monté en rotation dans ladite cuve de lavage (3),
- un dispositif de distribution de détergent (6), ledit dispositif de distribution de détergent (6) étant monté sur ladite porte (5) de fermeture de ladite ouverture d'accès (4) de ladite carrosserie (2), ledit dispositif de distribution de détergent (6) comprenant au moins un bac à détergent (7) pouvant contenir une quantité de détergent,
- ledit au moins un bac à détergent (7) étant monté en rotation dans ledit dispositif de distribution de détergent (6),
- ledit au moins un bac à détergent (7) prenant au moins les positions suivantes :
∘ une première position où ledit au moins un bac à détergent (7) est en position de remplissage de détergent,
∘ une deuxième position où ledit au moins un bac à détergent (7) est
en position de vidage de détergent,
**caractérisée en ce que** suite à la rotation dudit au moins un bac à détergent (7) depuis la première position de remplissage de détergent à la deuxième position de vidage de détergent dans ladite cuve de lavage (3), et lors de l'entraînement en rotation dudit tambour (24) à une vitesse de satellisation de l'eau contenue dans ladite cuve de lavage (3), l'eau contenue dans ladite cuve de lavage (3) est entraînée en direction d'au moins une ouverture (21) dudit au moins un bac à détergent (7) de sorte à nettoyer une zone de stockage de détergent dudit au moins un bac à détergent (7).

2. Machine à laver le linge à chargement du linge par le dessus selon la revendication 1, **caractérisée en ce qu'**en position ouverte de ladite porte (5) de fermeture de ladite ouverture d'accès (4) de ladite carrosserie (2), ladite au moins une ouverture (21) dudit au moins un bac à détergent (7) est accessible dans la première position de remplissage de détergent de sorte à pouvoir remplir en détergent la zone de stockage de détergent dudit au moins un bac à détergent (7).

3. Machine à laver le linge à chargement du linge par le dessus selon la revendication 1 ou 2, **caractérisée en ce que** ledit dispositif de distribution de détergent (6) comprend au moins un dispositif déclencheur (9).

4. Machine à laver le linge à chargement du linge par le dessus (1) selon la revendication 3, **caractérisée en ce que** ledit au moins un bac à détergent (7) prend la première position de remplissage de détergent suite à l'armement dudit au moins un dispositif déclencheur (9), et **en ce que** ledit au moins un bac à détergent (7) prend la deuxième position de vidage de détergent suite à l'activation dudit au moins un dispositif déclencheur (9).

5. Machine à laver le linge à chargement du linge par le dessus (1) selon l'une quelconque des revendications 1 à 4, **caractérisée en ce que** ledit dispositif de distribution de détergent (6) comprend au moins un réceptacle (8) pouvant contenir une quantité d'eau, où ledit au moins un bac à détergent (7) est entraîné en rotation suite au remplissage en eau dudit au moins un réceptacle (8).

6. Machine à laver le linge à chargement du linge par le dessus (1) selon les revendications 3 et 5, ou selon les revendications 3 à 5, **caractérisée en ce que** ledit au moins un dispositif déclencheur (9) est mis en mouvement au moyen du niveau d'eau atteint dans ledit au moins un réceptacle (8) de sorte à entraîner en rotation ledit au moins un bac à détergent (7) indépendamment de la quantité de détergent contenue dans ledit au moins un bac à détergent (7).

7. Machine à laver le linge à chargement du linge par le dessus (1) selon la revendication 5 ou 6, **caractérisée en ce que** ledit dispositif de distribution de détergent (6) comprend un enjoliveur (10), ledit enjoliveur (10) comportant ledit au moins un réceptacle (8).

8. Machine à laver le linge à chargement du linge par le dessus (1) selon les revendications 3 et 5, ou selon les revendications 3 et 5 et l'une quelconque des revendications 4, 6 ou 7, **caractérisée en ce que** ledit au moins un dispositif déclencheur (9) comprend au moins un flotteur (18) disposé au moins en partie dans ledit au moins un réceptacle (8).

9. Machine à laver le linge à chargement du linge par le dessus (1) selon la revendication 8, **caractérisée en ce que** ledit au moins un flotteur (18) comporte un axe de rotation (11), où ledit au moins un flotteur (18) est monté en rotation par rapport audit enjoliveur (10) de sorte à permettre un déplacement dudit au moins un flotteur (18) dans ledit au moins un réceptacle (8).

10. Machine à laver le linge à chargement du linge par le dessus (1) selon la revendication 8 ou 9, **caractérisée en ce que** ledit au moins un dispositif déclencheur (9) comprend également :
- un élément d'entraînement (12) couplé audit au moins un bac à détergent (7), monté en rotation autour d'un axe de rotation (13) dudit au moins un bac à détergent (7) et coopérant avec ledit au moins un flotteur (18) ;
- un ressort (14) fixé d'une part audit au moins un flotteur (18) et d'autre part audit élément d'entraînement (12) ;
- de sorte à entraîner en rotation ledit au moins un bac à détergent (7) suite au déplacement dudit au moins un flotteur (18) par le niveau d'eau atteint dans ledit au moins un réceptacle (8).

11. Machine à laver le linge à chargement du linge par le dessus (1) selon l'une quelconque des revendications 5 à 10, caractérisée en ce ledit dispositif (6) comprend un distributeur d'eau (17) générant au moins un jet d'eau d'alimentation en eau dudit au moins un réceptacle (8).

## Patentansprüche

1. Waschmaschine mit Wäschebeladung von oben (1), umfassend:
- Ein Gehäuse (2) mit einer Zugangsöffnung (4), welche durch eine Tür (5) verschließbar ist, wobei das besagte Gehäuse (2) einen mit einer Öffnung versehenen Laugenbehälter (3) umschließt,
- eine in dem besagten Laugenbehälter (3) drehbar montierte Trommel (24),
- eine Waschmitteleinspülvorrichtung (6), wobei die besagte Waschmitteleinspülvorrichtung (6) an der besagten Verschlusstür (5) der besagten Zugangsöffnung (4) des besagten Gehäuses (2) angebracht ist, wobei die besagte Waschmitteleinspülvorrichtung (6) mindestens eine Waschmitteleinspülschale (7), welche eine Waschmittelmenge enthalten kann, umfasst,
- wobei die besagte mindestens eine Waschmitteleinspülschale (7) drehbar in der besagten Waschmitteleinspülvorrichtung (6) montiert ist,
- wobei die besagte mindestens eine Waschmitteleinspülschale (7) mindestens die folgenden Stellungen einnimmt:
∘ eine erste Stellung, in welcher sich die besagte mindestens eine Waschmitteleinspülschale (7) in Waschmittel-Einfüllstellung befindet,
∘ eine zweite Stellung, in welcher sich die besagte mindestens eine Waschmitteleinspülschale (7) in Waschmittel-Entleerungsstellung befindet,
**dadurch gekennzeichnet, dass** das in dem besagten Laugenbehälter (3) vorhandene Wasser im Anschluss an die Drehung der besagten mindestens einen Waschmitteleinspülschale (7) von der ersten Waschmittel-Einfüllstellung in die zweite Waschmittel-Entleerungsstellung in dem besagten Laugenbehälter (3) und während des Drehantriebs der besagten Trommel (24) bei einer Satellisierungsgeschwindigkeit des in dem besagten Laugenbehälter (3) enthaltenen Wassers in Richtung mindestens einer Öffnung (21) der besagten mindestens einen Waschmitteleinspülschale (7) getrieben wird, so dass ein Waschmittel-Speicherbereich der besagten mindestens einen Waschmitteleinspülschale (7) gereinigt wird.

2. Waschmaschine mit Wäschebeladung von oben nach Anspruch 1, **dadurch gekennzeichnet, dass**, wenn sich die besagte Verschlusstür (5) der besagten Zugangsöffnung (4) des besagten Gehäuses (2) in geöffneter Stellung befindet, die besagte mindestens eine Öffnung (21) der besagten mindestens einen Waschmitteleinspülschale (7) in der ersten Waschmittel-Einfüllstellung zugänglich ist, so dass der Waschmittel-Speicherbereich der besagten mindestens einen Waschmitteleinspülschale (7) mit Waschmittel gefüllt werden kann .

3. Waschmaschine mit Wäschebeladung von oben nach Anspruch 1 oder 2, **dadurch gekennzeichnet, dass** die besagte Waschmitteleinspülvorrichtung (6) mindestens eine Auslösevorrichtung (9) umfasst.

4. Waschmaschine mit Wäschebeladung von oben (1) nach Anspruch 3, **dadurch gekennzeichnet, dass** die besagte mindestens eine Waschmitteleinspülschale (7) nach Entsichern der besagten mindestens einen Auslösevorrichtung (9) die erste Waschmittel-Einfüllstellung einnimmt, und dass die besagte mindestens eine Waschmitteleinspülschale (7) nach Aktivieren der besagten mindestens einen Auslösevorrichtung (9) die zweite Waschmittel-Entleerungsstellung einnimmt.

5. Waschmaschine mit Wäschebeladung von oben (1) nach einem beliebigen der Ansprüche 1 bis 4, **dadurch gekennzeichnet, dass** die besagte Waschmitteleinspülvorrichtung (6) mindestens einen Behälter (8) umfasst, welcher eine Wassermenge enthalten kann, wobei die besagte mindestens eine Waschmitteleinspülschale (7) im Anschluss an das Füllen des besagten mindestens einen Behälters (8) mit Wasser drehend angetrieben wird.

6. Waschmaschine mit Wäschebeladung von oben (1) nach den Ansprüchen 3 und 5, oder nach den Ansprüchen 3 bis 5, **dadurch gekennzeichnet, dass** die besagte mindestens eine Auslösevorrichtung (9) aufgrund des in dem besagten mindestens einen Behälter (8) erreichten Wasserfüllstands in Bewegung versetzt wird, so dass die besagte mindestens eine Waschmitteleinspülschale (7) unabhängig von der in der besagten mindestens einen Waschmitteleinspülschale (7) enthaltenen Waschmittelmenge drehend angetrieben wird.

7. Waschmaschine mit Wäschebeladung von oben (1) nach Anspruch 5 oder 6, **dadurch gekennzeichnet, dass** die besagte Waschmitteleinspülvorrichtung (6) eine Abdeckung (10) umfasst, wobei die besagte Abdeckung (10) den besagten mindestens einen Behälter (8) aufweist.

8. Waschmaschine mit Wäschebeladung von oben (1) nach den Ansprüchen 3 und 5, oder nach den Ansprüchen 3 und 5 und einem beliebigen der Ansprüche 4, 6 oder 7, **dadurch gekennzeichnet, dass** die besagte mindestens eine Auslösevorrichtung (9) mindestens einen zumindest teilweise in dem besagten mindestens einen Behälter (8) angeordneten Schwimmer (18) umfasst.

9. Waschmaschine mit Wäschebeladung von oben (1) nach Anspruch 8, **dadurch gekennzeichnet, dass** der besagte mindestens eine Schwimmer (18) eine Rotationsachse (11) aufweist, wobei der besagte mindestens eine Schwimmer (18) in Bezug auf die besagte Abdeckung (10) drehbar angebracht ist, so dass eine Verschiebung des besagten mindestens einen Schwimmers (18) in dem besagten mindestens einen Behälter (8) ermöglicht wird.

10. Waschmaschine mit Wäschebeladung von oben (1) nach Anspruch 8 oder 9, **dadurch gekennzeichnet, dass** die besagte mindestens eine Auslösevorrichtung (9) ebenfalls umfasst:
- Ein an die besagte mindestens eine Waschmitteleinspülschale (7) gekoppeltes Antriebselement (12), welches um eine Rotationsachse (13) der besagten mindestens einen Waschmitteleinspülschale (7) drehbar angebracht ist und mit dem besagten mindestens einen Schwimmer (18) zusammenwirkt;
- eine Feder (14), welche einerseits an dem besagten mindestens einen Schwimmer (18) und andererseits an dem besagten Antriebselement (12) befestigt ist;
- so dass die besagte mindestens eine Waschmitteleinspülschale (7) im Anschluss an die aufgrund des in dem besagten mindestens einen Behälter (8) erreichten Wasserfüllstands verursachte Verschiebung des besagten mindestens einen Schwimmers (18) drehend angetrieben wird.

11. Waschmaschine mit Wäschebeladung von oben (1) nach einem beliebigen der Ansprüche 5 bis 10, **dadurch gekennzeichnet, dass** die besagte Vorrichtung (6) einen Wasserverteiler (17) umfasst, welcher mindestens einen Wasserstrahl zur Zuführung von Wasser in den besagten mindestens einen Behälter (8) erzeugt.

## Claims

1. A top-loading laundry washing machine (1) comprising:
- a body (2) with an access opening (4) that can be closed by a door (5), said body (2) enclosing a wash tub (3) that has an opening,
- a drum (24) rotatably mounted within said wash tub (3),
- a detergent-dispensing device (6), said detergent-dispensing device (6) being mounted on said door (5) closing said access opening (4) of said body (2), said detergent-dispensing device (6) comprising at least one detergent tray (7) that may contain a quantity of detergent,
- said at least one detergent tray (7) being rotatably mounted within said detergent-dispensing device (6),
- said at least one detergent tray (7) assuming at least the following positions:
∘ a first position wherein said at least one detergent tray (7) is in a detergent-filling position,
∘ a second position wherein said at least one detergent tray (7) is in a
detergent-emptying position,
**characterized in that** after the rotating of said at least one detergent tray (7) from the first detergent-filling position to the second detergent-emptying position within said wash tub (3), and when rotating said drum (24) at a satellisation speed of the water contained in said wash tub (3), the water contained in said wash tub (3) is driven towards at least one opening (21) of said at least one detergent tray (7) so as to clean a detergent storage area of said at least one detergent tray (7).

2. A top-loading laundry washing machine (1) according to claim 1, **characterized in that** in the open position of said door (5) closing said access opening (4) of said body (2), said at least one opening (21) of said at least one detergent tray (7) is accessible in the first detergent-filling position so as to be able to fill with detergent the detergent storage area of said at least one detergent tray (7).

3. A top-loading laundry washing machine (1) according to claim 1 or 2, **characterized in that** said detergent-dispensing device (6) comprises at least one trigger device (9).

4. A top-loading laundry washing machine (1) according to claim 3, **characterized in that** said at least one detergent tray (7).assumes the first detergent-filling position after the arming of said at least one trigger device (9), and **in that** said at least one detergent tray (7) assumes the second detergent-emptying position after the activation of said at least one trigger device (9).

5. A top-loading laundry washing machine (1) according to any one of the claims 1 to 4, **characterized in that** said detergent-dispensing device (6) comprises at least one receptacle (8) that may contain a quantity of water, wherein said at least one detergent tray (7) is rotated after the filling with water of said at least one receptacle (8).

6. A top-loading laundry washing machine (1) according to claims 3 and 5, or according to claims 3 to 5, **characterized in that** said at least one trigger device (9) is set in motion by means of the water level reached in said at least one receptacle (8) so as to rotate said at least one detergent tray (7) independent of the quantity of detergent contained in said at least one detergent tray (7).

7. A top-loading laundry washing machine (1) according to claim 5 or 6, **characterized in that** said detergent-dispensing device (6) comprises a cover (10), said cover (10) comprising said at least one receptacle (8).

8. A top-loading laundry washing machine (1) according to claims 3 and 5, or according to claims 3 and 5 and any one of claims 4, 6, or 7, **characterized in that** said at least one trigger device (9) comprises at least one float (18) disposed at least partially within said at least one receptacle (8).

9. A top-loading laundry washing machine (1) according to claim 8, **characterized in that** said at least one float (18) comprises an axis of rotation (11), wherein said at least one float (18) is rotatably mounted relative to said cover (10) so as to allow said at least one float (18) to move within said at least one receptacle (8).

10. A top-loading laundry washing machine (1) according to claim 8 or 9, **characterized in that** said at least one detergent-dispensing device (9) further comprises:
- a driving element (12) coupled to said at least one detergent tray (7), rotatably mounted around an axis of rotation (13) of said at least one detergent tray (7) and mating with said at least one float (18);
- a spring (14) fastened both to said at least one float (18) and to said driving element (12);
- so as to rotate said at least one detergent tray (7) in response to the moving of said at least one float (18) by the water level reached in said at least one receptacle (8).

11. A top-loading laundry washing machine (1) according to any one of claims 5 to 10, **characterized in that** said device (6) comprises a water dispenser (17) generating at least one jet of water supplying said at least one receptacle (8) with water.
